# EUROPÄISCHE PATENTSCHRIFT

(11) **EP 0 860 034 B1**
(45) Veröffentlichungstag und Bekanntmachung des Hinweises auf die Patenterteilung: **08.03.2000**
(21) Anmeldenummer: 96945868.6
(22) Anmeldetag: 07.11.1996
(51) Int. Cl.: H01R 12/04

(54) **DOPPELSTÖCKIGE LEITERPLATTENSTECKBUCHSE**
TWO-TIER CIRCUIT BOARD CONNECTOR
CONNECTEUR DE CARTE DE CIRCUITS A DEUX ETAGES

(30) Priorität: 07.11.1995 DE 19541472
(43) Veröffentlichungstag der Anmeldung: 26.08.1998
(73) Patentinhaber: SIEMENS AKTIENGESELLSCHAFT, 80333 München (DE)
(72) Erfinder: MATHESIUS, Christian, D-52070 Aachen (DE)
(86) Internationale Anmeldenummer: DE9602123
(87) Internationale Veröffentlichungsnummer: WO9717739

(56) Entgegenhaltungen:
- EP-A- 0 050 575
- DE-A- 3 508 088
- DE-B- 2 326 543
- GB-A- 2 202 697
- US-A- 5 017 158
- US-A- 5 362 249

## Beschreibung

Die Erfindung betrifft eine doppelstöckige Leiterplattensteckbuchse nach dem Oberbegriff des Patentanspruchs 1.

Derartige Leiterplattensteckbuchsen sind insbesondere im Zusammenhang mit den von mehreren Firmen angestrebten standardisierten USB (Universal Serial Bus)-Konzept bekannt geworden und von Interesse. Bei diesem neuen Bus-System geht es grundsätzlich darum, die Anschlüsse von Peripheriegeräten an einen PC nicht mehr wie bisher über einzelne parallele Anschlüsse mit getrennten und oft unterschiedlichen Steckverbindersystemen vorzunehmen, sondern die Peripheriegeräte an eine gemeinsame Busleitung anzuschließen, die über eine standardisierte Steckbuchse am Gehäuse des PC unmittelbar mit einer Leiterplatte (motherboard) des PC verbunden ist. Das Steckgesicht dieser Leiterplattensteckbuchse (receptacle) ist im wesentlichen bereits festgelegt und weist vier in einer Ebene nebeneinanderliegende streifenförmige Kontaktfedern auf, die beim Stecken des Kabelsteckers (plug) mit den in diesem angeordneten vier nebeneinanderliegenden Kontaktschienen die elektrische Verbindung zwischen Kabel und Leiterplatte realisieren.

Die bekannten doppelstöckigen Leiterplattensteckverbinder mit zwei Stecköffnungen für insgesamt zwei Kabelstecker besitzen in jeder Stecköffnung vier Rasthaken (zwei oben und zwei unten) um die geforderten hohen Ziehkräfte gegen ein unbeabsichtigtes Lösen des Kabelsteckers zu realisieren. Jeder dieser Rasthaken klingt beim Steckvorgang in eine passende Aussparungen des Kabelsteckers ein. Die Integration aller Rasthaken in den kompletten Steckverbinderaufbau ist hinsichtlich der resultierenden mechanischen Festigkeit und der Montagefreundlichkeit problematisch.

Der Erfindung liegt die Aufgabe zugrunde, einen verbesserten Leiterplattensteckverbinder der eingangs genannten Art zu schaffen.

Diese Aufgabe wird durch eine Leiterplattensteckbuchse mit den Merkmalen des Patentanspruchs 1 gelöst.

Die Erfindung wird nachfolgend anhand eines Ausführungsbeispiels im Zusammenhang mit Figuren näher erläutert.
- FIG 1: zeigt eine perspektivische Ansicht der erfindungsgemäßen Leiterplattensteckbuchse,
- FIG 2: in gleicher Darstellung einen einzelnen Isolationskörper,
- FIG 3: einen teilweise montierten Metallclip
- FIG 4: eine Einzelansicht eines Metallclips

Die Erfindung beruht im wesentlichen darauf, das Metallgehäuse aus zwei Blechstanzteilen zusammenzusetzen, die zusammen mit einem Isolationskörper durch die beschriebene Geometrie zu einer funktionalen Einheit verbunden sind.

FIG 1 zeigt ein Gehäuseteil 1, das den mit acht Kontaktfedern bestückten Isolationskörper 3 bis auf die Steckseite komplett umschließt, sowie einen Metallclip 2, der mittig zwischen den Seitenwänden des Gehäuseteils 1 plaziert ist und das Steckgesicht in zwei separate Steckplätze unterteilt. Jeweils zwei Rasthaken 4 des Gehäuseteils 1 und zwei Rasthaken 4 des Metallclips ragen in die Stecköffnungen und können einen eingesteckten Kabelstecker bis zu einer Maximalziehkraft festhalten.

Der Metallclip 2 muß im Steckverbinder genau positioniert und fixiert werden. Zur Positionierung dient neben den Seitenwänden des Gehäuseteils 1 (horizontale Positionierung) vor allem ein Kunststoffsteg 5, vgl. FIG 2, am Isolationskörper 3. Er positioniert den Metallclip 2 in vertikaler Richtung und in Montagerichtung, wie auch aus FIG 3 hervorgeht. Dadurch resultiert eine definiert Bestücktiefe des Metallclips 2. In die zwei Aussparungen 6 oberhalb und unterhalb des Steges 5 hakt der Metallclip 2 ein und wird gegen Herausziehen, also gegen die Ziehkräfte des Kabelsteckers gesichert. Die Aussparungen 7 im Steg 5 ermöglichen die freie Bewegung der Rasthaken 4 beim Einstecken des Kabelsteckers.

Der in FIG 4 einzeln dargestellte Metallclip besitzt neben den vier Rasthaken 4 außerdem vier federnde Elemente 7, die im fertig montierten Stecker gegen die Seitenwände 8 und 9 des Gehäuseteils 1 drücken und für die elektrische Verbindung zwischen Clip 2 und dem Gehäuseteil 1 sorgen. Die vier Widerhaken 10 graben sich in die Seitenwände 8 und 9, die zwei Ausprägungen 11 oben bzw. unten in die Aussparungen des Isolationskörpers 3 ein und halten den Metallclip 2 im Isolationskörper 3 fest.

## Patentansprüche

1. Doppelstöckige Leiterplattensteckbuchse mit einem Isolationskörper (3) und einem Metallgehäuse und mit zwei Stecköffnungen für jeweils einen Kabelstecker, wobei jede Stecköffnung vier Rasthaken (4) zur lösbaren Sicherung eines eingesteckten Kabelsteckers aufweist,
**dadurch gekennzeichnet**, daß
das Metallgehäuse aus einem Gehäuseteil (1), das den mit Kontaktfedern bestückten Isolationskörper (3) außer an der Steck- und der gegenüberliegenden Rückseite im wesentlichen vollständig umschließt, und einem U-förmigen Metallclip (2) besteht, der mit seinen in Steckrichtung weisenden U-Schenkeln zwischen den Seitenwänden (8, 9) des Gehäuseteils (1) so angeordnet ist, daß er durch seine in vertikaler Richtung mittige Anordnung das Steckgesicht in zwei übereinanderliegende Stecköffnungen unterteilt, wobei jeweils zwei Rasthaken (4) des Metallclips (2) und zwei Rasthaken (4) des Gehäuseteils (1) in jede der Stecköffnungen ragen.

## Claims

1. Double-tier printed circuit board receptacle having an insulation body (3) and a metal housing and having two plug-in openings for in each case one cable plug, each plug-in opening having four latching hooks (4) for releasably securing a plugged-in cable plug, characterized in that the metal housing is composed of a housing part (1), which, except at the plug-in side and the opposite rear side, essentially completely encloses the insulation body (3) equipped with contact springs, and a U-shaped metal clip (2), which is arranged between the side walls (8, 9) of the housing part (1) with its U-limbs pointing in the plug-in direction in such a manner that, by means of its central arrangement in the vertical direction, it subdivides the plug-in face into two plug-in openings lying one above the other, two latching hooks (4) of the metal clip (2) and two latching hooks (4) of the housing part (1) in each case projecting into each of the plug-in openings.

## Revendications

1. Fiche femelle à deux étages pour plaquette à circuit imprimé, comportant un élément (3)isolant et un boîtier métallique et comportant deux ouvertures d'enfichage pour chaque fois un connecteur de câbles, chaque ouverture d'enfichage comportant quatre crochets (4) d'encliquetage pour bloquer de manière amovible un connecteur de câbles enfiché, caractérisé en ce que le boîtier métallique est constitué d'une pièce (1) de boîtier, qui entoure sensiblement complètement, à l'exception de la face d'enfichage et de la face arrière qui lui fait face, l'élément (3) d'isolation muni de ressorts de contact, et d'un clip (2) métallique en forme de U, qui est disposé, en ayant ses branches de U pointant dans leur direction d'enfichage, entre les parois (8, 9) latérales de la pièce (1) de boîtier de manière à subdiviser, par sa disposition au milieu dans la direction verticale, la face d'enfichage en deux ouvertures d'enfichage superposées, chaque fois deux crochets (4) d'encliquetage du clip (2) métallique et deux crochets (4) d'encliquetage de la pièce (1) de boîtier faisant saillie dans chacune des ouvertures d'enfichage.
